# FASCICULE DE BREVET EUROPEEN

(11) **EP 0 254 653 B1**
(45) Date de publication et mention de la délivrance du brevet: **27.10.1993**
(21) Numéro de dépôt: 87420199.9
(22) Date de dépôt: 21.07.1987
(51) Int. Cl.: C11D 17/00, C11D 1/83, C11D 1/94, C11D 3/20

(54) **Composition détergente, visqueuse, diluable et son procédé d'obtention**
Viskoses, verdünnbares Reinigungsmittel und Verfahren zu dessen Herstellung
Viscous, diluable detergent composition and process for its preparation

(30) Priorité: 25.07.1986 FR 8610790
(43) Date de publication de la demande: 27.01.1988
(73) Titulaire: COTELLE S.A., F-92401 Courbevoie Cédex (FR); HENKEL ENTRETIEN, 92100 Boulogne-Billancourt (FR)
(72) Inventeur: Pierson, Annette, F-93600 Aulnay-Sous-Bois (FR); Charpin, Daniel, F-94100 Saint Maur (FR); Heusele, Catherine, F-91120 Palaiseau (FR); Moireau, Patrick, F-94400 Vitry-Sur-Seine (FR)
(74) Mandataire: Leboyer, Jean-Jacques

(56) Documents cités:
- FR-A- 2 156 825
- FR-A- 2 304 665
- FR-A- 2 343 804
- GB-A- 2 106 927
- US-A- 4 092 273

## Description

La présente invention concerne une composition détergente liquide, concentrée, stable, pouvant être diluée par de l'eau et telle que la viscosité de la composition diluée soit suffisamment élevée pour satisfaire les consommateurs, tandis que la viscosité de la composition concentrée est suffisamment basse pour permettre que celle-ci soit versée dans des récipients.

Le but de l'invention est de fabriquer une composition détergente pouvant contenir de préférence jusqu'à 90% environ de matières tensio-actives et pouvant être diluée par plusieurs fois son volume d'eau pour obtenir une composition finale dont la viscosité est satisfaisante pour l'utilisateur.

En effet, une composition diluée ayant une viscosité élevée est perçue par les consommateurs comme étant plus performante qu'une composition à même concentration en matières actives, mais de viscosité faible. Jusqu'à présent, lorsqu'on souhaitait obtenir une composition diluée de viscosité satisfaisante, la viscosité de la composition concentrée de départ était trop élevée pour permettre sa mise en oeuvre industrielle.

Un autre but de l'invention est de fabriquer une composition détergente limpide qui, par dilution à l'eau par l'utilisateur, donne une composition limpide visqueuse stable. Le problème à résoudre est particulier, car la dilution est effectuée par l'utilisateur et par conséquent dans des conditions qui ne sont pas contrôlables. Ainsi, la dilution est faite avec une quantité variable d'eau. Cette eau est notamment de l'eau du robinet, et en fonction des régions, elle peut être plus ou moins dure et contenir des ions différents. La température de l'eau est variable et peut être comprise entre 0 et 20°C. Le flacon dans lequel la dilution est faite est quelconque et peut être une bouteille de verre ou de plastique , de forme variée. Ces conditions de dilution sont donc complètement différentes d'une dilution industrielle où la température, la quantité et la qualité de l'eau de dilution sont rigoureusement contrôlées, ainsi que l'agitation, et la forme ou la nature du récipient dans lequel se trouve la composition. Les compositions selon l'invention sont utilisées de préférence comme liquide multi-usages, notamment pour laver la vaisselle.

Le brevet français N^{o}1.462.001 décrit des compositions détergentes contenant :
A) des sels hydrosolubles d'alcanolamines inférieures d'acides alkylbenzènesulfoniques ou alkyltoluènesulfoniques, dans lesquels le radical alkyle contient de 8 à 18 atomes de carbone,
   et
B) des agents de surface non ioniques qui sont des éthers éthoxylés et/ou propoxylés d'alcools aliphatiques contenant au moins 8 atomes de carbone ou d'alkylphénols dans lesquels le radical alkyle contient de 5 à 18 atomes de carbone,
   et
C) des amides d'acides gras de mono-, di- ou tri-éthanolamine dans lesquels le radical alkyle des acides gras contient de 10 à 15 atomes de carbone,
   et de l'eau, et des polyphosphates, ainsi que de la méthylcellulose et carboxyméthylcellulose de sodium.

Le sel d'alcanolamine des acides alkylbenzènesulfoniques et alkyltoluènesulfoniques est formé par addition finale d'alcanolamine au mélange d'agents de surface et de l'alcanolamide d'acide gras, en présence des dérivés de cellulose. Ces sels sont donc formés in situ lors du mélange des différents composés.

Cependant ces compositions ne sont pas destinées à être diluées et de ce fait on ne se préoccupe pas de la viscosité de la composition diluée par rapport à la viscosité de la composition concentrée.

Le brevet français N^{o}1.501.661 décrit un procédé de préparation d'une composition détergente concentrée, liquide, qui consiste à ajouter dans un composé agent de surface B du type mentionné ci-dessus, une diéthanolamine, a verser l'acide alkylbenzènesulfonique ou alkyltoluène -sulfonique pour effectuer sa neutralisation, puis à ajouter un amide d'acide gras d'éthanolamine.

Selon ce brevet, on effectue la formation de sels d'acide alkylbenzène- ou alkyltoluène-sulfonique par neutralisation in situ, c'est-à-dire au cours du mélange des différents constituants de la composition détergente. En outre, les compositions obtenues, lorsqu'elles sont diluées avec de l'eau pour donner des compositions à 50-65% de matières actives, forment des gels.

La demande de brevet européen N^{o}77674 décrit des compositions comprenant une amidobétaïne, un sel organique ou minéral, de l'eau et un surfactif anionique présent en quantités comprises entre 0,25 et 15% en poids. Le but décrit dans ce document est d'obtenir une solution aqueuse épaissie en lui ajoutant de 5 à 25% en poids d'amidobétaïne. Les compositions obtenues peuvent être claires ou opaques et peuvent être des gels ou des pâtes. Ces compositions sont peu concentrées et contiennent 50 à 70% d'eau.

La demande de brevet européen N^{o}88612 décrit des compositions détergentes liquides diluables contenant plus de 90% en poids de matières détergentes contenant plus de 50% en poids d'éthanolamide dérivé de coprah et de polyéther, à savoir plus de 50% d' agents de surface non ioniques. Mais ces compositions ont une action détergente modérée, car l'activité détergente des agents de surface non ioniques est plus faible que celle des agents de surface anioniques.
De plus, ces compositions sont des mélanges ternaires qui ne contiennent pas de sel pour épaissir, car celui-ci a tendance à précipiter.

Le brevet anglais n^{o} 1.164.854 décrit des compositions détergentes contenant des sels d'ammonium ou d'amine d'alkylbenzènesulfonates, des alcools éthoxylés et des sels de métaux di- ou trivalents, par exemple du sulfate de magnésium. Mais la viscosité des compositions à 30% de matières actives n'est pas réglable en fonction du taux de sel et les compositions diluées à 15% de matières actives sont troubles.

La présente invention a en outre pour but de fournir des compositions liquides, concentrées, limpides, diluables contenant plus de 50% en poids d' agents de surface anioniques par rapport à la quantité totale de matières actives.

Le brevet français N^{o}2.156.825 décrit des concentrés aqueux de sulfates d'alcools alcoxylés dont la viscosité est abaissée par des composés tels que l'acide lactique, glycérique, tartrique ou citrique, ce qui permet de les diluer sans formation de gels.

Le brevet français N^{o} 2.304.665 concerne des compositions contenant un oléfinesulfonate auquel on ajoute un sel d'acide pour abaisser la viscosité des compositions concentrées. Ce brevet concerne en outre des compositions diluées de ces mélanges oléfinesulfonate et sel d'acide. On peut éventuellement rajouter un alcanolamide dans les compositions diluées dans le but d'augmenter la viscosité de cette composition.

Ainsi ce brevet décrit une composition concentrée qui contient un agent de surface anionique et un sel, ou une composition diluée à laquelle on ajoute un agent de surface non ionique.

Le brevet français N^{o} 2.343.804 décrit une composition contenant un agent de surface non ionique polyéthoxylé et un acide qui a pour fonction d'augmenter le pouvoir détergent de la composition.

Le brevet américain N^{o} 4.092.273 décrit une composition détergente qui contient un agent anti-gélification à basse température. Cet agent est un sel de diacide.

Le brevet français N^{o} 2.106.927 décrit une composition détartrante contenant un détergent, un acide et un épaississant à base d'éther de cellulose.

Or, de manière surprenante, et contrairement à ce qui était prévisible de par la littérature, la demanderesse a pu réaliser des compositions détergentes concentrées, limpides, diluables à l'eau, dont la dilution donnait des compositions diluées ayant une viscosité qui n'est pas sensiblement abaissée mais au contraire pouvait même être réglée par rapport à la viscosité de la composition concentrée comme cela est souhaité en ajoutant des acides ou leurs sels solubles dans la composition concentrée, composition contenant des agents de surface anioniques en quantité supérieure à la quantité d' agents de surface non ioniques. En outre, les compositions diluées sont limpides.

La présente invention concerne donc une composition détergente liquide concentrée, limpide, versable, diluable à l'eau pour donner une composition diluée visqueuse, caractérisée en ce qu'elle comprend, pour l'obtention d'une composition visqueuse après sa dilution à l'eau par l'utilisation, un mélange de
a) 10 à 70% en poids d'au moins un agent de surface anionique, et
b) une combinaison de:
   b₁) 2 à 20% en poids d'au moins un agent de surface choisi dans le groupe formé par les agents de surface non ioniques, amphotères, zwitterioniques et
   b₂) 0,5 à 20% en poids d'au moins un acide ou son sel de formule générale

      $\text{(I) A-C}$

      dans laquelle A est un anion choisi dans le groupe formé par les anions d'acides aliphatiques saturés ou insaturés contenant 1 à 8 atomes de carbone, et renfermant éventuellement des groupes hydroxy, tels que les groupes dérivés des acides lactique, propionique, succinique, malique, glycolique, glycérique, tartrique, citrique, gluconique, saccharique, formique, acétique, butyrique, oxalique, maléique, itaconique; et les groupes sulfate, iodure, bromure, chlorure, thiosulfate, bichromate, orthophosphate; et
      C est H ou un cation choisi dans le groupe formé par les ions sodium, potassium, calcium; ammonium, alcanol-ammonium, magnésium, fer et cuivre, et
   c) de l'eau,
tandis que la quantité totale d'agents de surface (a+b₁) est de 15 à 90% en poids et le rapport de la quantité totale d'agents de surface anioniques à la quantité totale d'agents de surface non ioniques est supérieur à 1.

La composition comprend en outre éventuellement:
d) au moins un solvant non aqueux,
e) un agent de surface non ionique fluidifiant,
f) au moins un hydrotrope, et/ou
g) un acide, régulateur du pH.

Ladite composition peut aussi comprendre éventuetuellement un parfum, un colorant, un agent solubilisant le parfum et/ou un conservateur. De préférence, la quantité totale d'agents de surface $\text{(a+b₁+e)}$ est au plus égale à 90% en poids de la composition et le rapport de la quantité totale d' agents de surface anioniques à la quantité totale d'agents de surface non ioniques étant supérieur à 1.

Selon l'invention l'acide ou son sel représentant le composant (b₂) répond ainsi à la formule générale suivante : A-C
dans laquelle A est un anion choisi dans le groupe formé par les groupes aliphatiques satures ou insaturés contenant 1 à 8 atomes de carbone, et renfermant éventuellement des groupes hydroxy, plus préférentiellement les groupes dérivés des acides lactique, propionique, succinique, malique,glycolique, glycérique, tartrique, citrique, gluconique, saccharique, formique, acétique, butyrique, oxalique, maléique ou itaconique; et par les groupes sulfate, iodure, bromure, chlorure, thiosulfate, bichromate, orthophosphate; et
C est H ou un cation choisi dans le groupe formé par les ions sodium, potassium, calcium, ammonium, alcanolammonium, magnésium, fer et cuivre.

Lorsqu'on souhaite obtenir des concentrations élevées pour la composition avant dilution, on préfère les acides ou les sels tels que l'acide lactique, le lactate d'ammonium ou le propionate d'ammonium.

Les quantités de sels co-régulateurs (b₂) introduites sont de préférence de 0,5% environ à 20% environ en poids.

Selon l'invention, l'agent de surface (b₁) du régulateur de viscosité est choisi dans le groupe formé par : les amides d'acide gras en C₈-C₂₀ et d'amine de formule
dans laquelle
R₁, R₂ sont semblables ou différents et sont H, ou un groupe alkyle en C₁-C₄ substitué par un ou plusieurs groupes OH;
les amides d'acide à chaine alkyle saturée ou alcényle insaturée mono ou polyfonctionnels, éventuellement oxyéthylénés ou oxypropylénés;
les alkylbétaïnes de formule
dans laquelle R₃ est un radical alkyle ou alcényle comportant 8 à 20 atomes de carbone,
- R₄: est -(CH₂)_{z}- ou -CH₂-CH(OH)-(CH₂)_{*z*}
- x: et y sont semblables ou différents et égaux à 0 ou à un entier de 1 à 5
- z: est égal à un entier de 1 à 5;
les alkylsulfobétaïnes de formule
dans laquelle R₃, R₄, x, y, et z ont les mêmes significations que ci-dessus;
les alkylaminobétaines de formule
dans laquelle R₃, R₄, x, y, z ont les mêmes significations que ci-dessus et n est un entier entre 1 et 6;
les alkylaminosulfonétaines de formule
dans laquelle R₃, R₄, x, y, z et n ont les mêmes significations que ci-dessus;
les alkylamidosulfobétaïnes de formule
dans laquelle R₃, R₄, x, y, z, n ont les mêmes significations que ci-dessus;
les esters d'acide gras et d'alkylène polyol polyéthoxylé et/ou -propoxylé,contenant de 1 à 200 radicaux oxyde d'éthylène et/ou oxyde de propyléne, les acides gras contenant de 8 à 20 atomes de carbone et les polyols étant choisis parmi l'éthanediol -1,2 , le propanediol-1,2 , le butanediol-1,2 , le glycérol, le sorbitanne, le glucose.

Plus préférentiellement l' agent de surface de l"épaississant est le diéthanolamide de coprah ou le dioléate de propylèneglycol éthoxylé contenant 55 OE en moyenne dans la molécule.

Les quantités d'agent de surface du régulateur de viscosité sont de 2% environ à 20% environ en poids.

Les compositions selon l'invention contiennent d'environ 10% à environ 70% en poids de un ou plusieurs agents de surface anioniques.

Les détergents anioniques (a) préférés selon l'invention sont des sulfates ou des sulfonates de métaux alcalins, alcalino-terreux, d'ammonium ou d'alkylamine ou d'alcanolamine; les sulfates ou les sulfonates ayant une chaine alkyle qui contient d'environ 8 à environ 22 atomes de carbone. Des exemples d'agents de surface anioniques utilisés dans les compositions selon l'invention sont les alkylsulfates de sodium, magnésium, ammonium, potassium, alkylamine ou alcanolamine, obtenus en sulfatant les alcools contenant de 8 à 18 atomes de carbone, les alkylbenzène ou alkyltoluène sulfonates de sodium, magnésium , mono-, di- ou triéthanolamine, ou alkylamine, dans lesquels le groupe alkyle contient d'environ 8 à environ 18 atomes de carbone, le radical alkyle étant une chaine aliphatique ramifiée ou non; des sulfonates de paraffine et des alcènesulfonates et hydroxyalcanesulfonates par exemple de sodium ou de magnésium, dans lesquels le radical alkyle ou alcényle contient d'environ 10 à environ 20 atomes de carbone, les alkyl(C₁₀-C₂₀)-éthersulfates, par exemple dérivés d'huile de suif ou de coco ou obtenus par synthèse

Des exemples d'agents de surface anioniques sont le lauryléthersulfate de sodium , de triéthanolamine, d'ammonium, les paraffinesulfonates de sodium dont la chaine alkyle contient de 13 à 15 atomes de carbone. On préfère un alkyléthersulfate dont la chaîne alkyle contient de 12 à 14 atomes de carbone, par exemple 70% de C₁₂ et 30% de C₁₄, contenant 2,2 oxydes d'éthylène en moyenne dans la molécule.

Préférentiellement l'agent de surface anionique (a) est un acide alkylbenzènesulfonique dont la chaîne alkyle contient de 10 à 12 atomes de carbone, neutralisé par une amine contenant de 1 à 3 groupes alkylol, plus préférentiellement la monoéthanolamine qui confère une viscosité légèrement plus faible à la composition concentrée, ce qui permet de diminuer le taux de solvant non aqueux , et donc d'introduire un taux supérieur de matières actives dans la composition.

On a constaté qu'une caractéristique essentielle de l'invention est que l'agent de surface anionique ou le mélange d'agents de surface anioniques, dans les solutions contenant plus de 40% en poids de matières actives doit être choisi de façon à contenir suffisamment peu d'ions susceptibles de former des sels précipités dans la composition concentrée. En effet, on désire que les compositions concentrées selon l'invention aient un point de trouble et de détrouble inférieur sensiblement à +5°C et même inférieur à 0°C. En général, on choisit des agents de surface anioniques comprenant moins de 0,5% environ en poids de chlorure de sodium et moins de 2% environ en poids de sulfate de sodium.

Une autre caractéristique de l'invention est que les acides sulfoniques stables, par exemple l'acide alkylbenzènesulfonique, sont neutralisés préalablement à toute préparation de composition concentrée, ce qui permet de les utiliser dans des compositions à 20%, comme à 40% ou à 60% ou 80% de matières actives. De préférence la neutralisation est effectuée par la monoéthanolamine en présence d'éthanol et d'un alcool éthoxylé contenant un radical alkyle de 10 à 12 atomes de carbone et 5 OE de préférence. Par neutralisation avec une base choisie on obtient des composés suffisamment solubles pour éviter une précipitation.

Le solvant non aqueux selon l'invention est choisi parmi les alcools, éthers de glycols, cétones et leurs mélanges,et de préférence, par exemple, l'isopropanol, l'éthanol, et leurs mélanges. Les quantités de solvants non aqueux dans la composition selon l'invention sont de 0% environ à 10% environ en poids. Dans les compositions les plus concentrées, la quantité d'alcool est inférieure à 10% environ en poids.

La composition selon l'invention peut éventuellement comprendre un agent de surface non ionique qui a pour fonction de fluidifier la composition concentrée. De préférence on choisit des alcools gras éthoxylés, des alkylphénols éthoxylés, des alcanolamides d'acides gras éventuellement éthoxylés et leurs mélanges. Comme exemple d'alcool gras éthoxylé on peut citer les alcools aliphatiques en C₁₀-C₁₈ contenant de 1 à 100 OE. De préférence, on choisit un alcool aliphatique en C₁₀-C₁₂ contenant 5 OE.

Selon l'invention la composition peut comprendre éventuellement un agent de surface solubilisant les parfums par exemple un monooléate de sorbitanne polyéthoxylé à 20 OE en moyenne dans la molécule,un parfum, un colorant un conservateur. La quantité totale de l'agent de surface non ionique est de préférence inférieure à la quantité totale de l'agent de surface anionique, car les solutions selon l'invention sont détergentes et la détergence est conférée principalement par les agents de surface anioniques. La quantité totale d' agent de surface non ionique dans la composition concentrée est d'environ 0% à environ 45% en poids.

Les hydrotropes que l'on peut ajouter éventuellement sont par exemple les sels de sodium, potassium, ou ammonium,du xylènesulfonate, toluènesulfonate, éthylbenzènesulfonate, isopropylbenzènesulfonate, n-amylsulfate et n-hexylsulfonate, l'urée, et leurs mélanges. La quantité d'hydrotrope dans la composition est d'environ 0% à environ 5% en poids.

Selon l'invention, lorsqu'on utilise des sels co-régulateurs susceptibles de se décomposer en milieu basique, comme le lactate d'ammonium, on introduit un acide régulateur de pH de la solution concentrée, pour que le pH soit d'environ 5 à 7. Par exemple, les compositions selon l'invention contiennent de l'acide sulfurique.

L'invention concerne en outre un procédé pour régler la viscosité V₂ d'une composition diluée obtenue par dilution à l'eau d'une composition concentrée de viscosité V₁. Les compositions concentrées selon l'invention sont destinées à être introduites dans des emballages rigides ou souples et doivent donc pouvoir être versées dans et hors de ces emballages. La viscosité V₁ doit donc être réglée de façon à être inférieure à environ 800 mPa.s (centipoises), de préférence inférieure à environ 500 mPa.s, mesurée au viscosimètre Brookfield à 12 tours/minute avec un mobile 2 .
Par ailleurs, on souhaite que la composition diluée ait une viscosité acceptable pour la ménagère, de préférence, que la viscosité V₂ soit supérieure à 50 mPa.s, plus préférentiellement supérieure à environ 150 mPa.s, et même de l'ordre de 300 mPa.s environ.

A cet effet, on règle la viscosité V₁ de la composition concentrée et la viscosité V₂ de la composition diluée en ajoutant à au moins un agent de surface anionique, en mélange éventuellement avec au moins un agent de surface non ionique, un régulateur de viscosité constitué d'une combinaison d'au moins un agent de surface non ionique, amphotère ou zwitterionique et d'un acide ou son sel dessous, pour obtenir une composition concentrée telle que définie plus haut.

La présente invention est illustrée plus en détails en référence à la figure unique des dessins annexés, dans laquelle on a représenté la variation de viscosité des compositions diluées et concentrées. L'axe des abscisses représente le pourcentage de sel soluble. On a représenté sur l'axe des abscisses les pourcentages de sel respectivement dans la composition concentrée et dans la composition diluée. L'axe des ordonnées représente la viscosité de la composition. Les courbes en traits pleins représentent la variation de viscosité des compositions concentrées contenant comme sels co-régulateurs de viscosité du :
sulfate de magnésium représenté par X
phosphate de potassium représenté par +
sulfate d'ammonium représenté par △
propionate d'ammonium représenté par ○
lactate de sodium représenté par □
lactate d'ammonium représenté par ∇
Les courbes en traits discontinus représentent la variation de la viscosité des compositions diluées. En fonction du pourcentage en poids de sel, du pourcentage en poids de régulateur de viscosité et en fonction de la dilution (2 à 6 fois) on obtient une viscosité V₁ de composition concentrée et une viscosité V₂ de composition diluée que l'on peut régler.

La description suivante, en regard des exemples non limitatifs, permettra de comprendre comment l'invention peut être mise en pratique.

Sauf indications contraires, les pourcentages sont donnés en poids de la composition totale et les compositions concentrées sont diluées quatre fois. On utilise les abréviations suivantes :
- OE: oxyde d'éthylène
- OP: oxyde de propylène
- ABS: alkylbenzènesulfonate
- PS: paraffinesulfonate
- AES: alkyléthersulfate
- NI: non ionique
- DEA: diéthanolamide
- TEA: triéthanolamine

### EXEMPLE COMPARATIF 1 : On effectue le mélange suivant (exemple 3C de la demande EP N^{o}77674) :

15,0% de cocoamidobétaïne
5,0% de sulfate de sodium
2,4% d'alpha-oléfinesulfonate de sodium
q.s.p. 100% d'eau.

La composition a une viscosité de 2600 mPa.s. C'est une composition peu concentrée, à 17% de matières actives.

Lorsqu'on augmente le taux de matières actives, à savoir lorsqu'on augmente le % d'alpha-oléfinesulfonate, la viscosité diminue, on n'obtient pas une composition diluée de viscosité satisfaisante.

### EXEMPLE 1 :

### Préparation de l'acide alkyl (C₁₀-C₁₂) benzènesulfonique neutralisé par la triéthanolamine :

On verse dans 1000 g d'acide alkylbenzènesulfonique de la triéthanolamine (528 g environ), peu à peu, en refroidissant le mélange à 50°C environ. En même temps, on verse alternativement un agent de surface non ionique qui est un alcool en C₁₀-C₁₂ éthoxylé à 5 OE, et de l'éthanol, soit environ 195 g d'alcool éthoxylé et environ 220 g d'éthanol. Le mélange réactionnel passe du brun vert au jaune clair au fur et à mesure de la neutralisation. Le pH final est voisin de 7.

On obtient une composition d'ABS de triéthanolamine à 73-77% en poids.

### EXEMPLE COMPARATIF 2 : On réalise une composition à 40% de matières actives anioniques.

Pour cette composition on prépare le mélange suivant :

| | |
|---|---|
| ABS neutralisé à la triéthanolamine | 30% |
| alcool éthoxylé C₁₀-C₁₂ 5 OE | 4,5% |
| PS (paraffine sulfonate à 93%) de sodium | 2% |
| LES (lauryléthersulfate) de sodium | 8% |
| amidobétaïne | 4% |
| diéthanolamide sur coprah éthoxylé (5 OE) | 3,4% |
| NaCl | 2,25% |
| EtOH | 1,75% |
| eau | qsp.100% |

Le sel, chlorure de sodium n'est pas suffisamment soluble dans l'eau et l'alcool et il relargue au bout de quelques heures.

### EXEMPLE 2 :

On prépare la composition suivante selon l'invention :
32,3% ABS neutralisé à la triéthanolamine
5,2% d'alcool éthoxylé C₁₀-C₁₂ 5 OE
8,5% AES de sodium
12,75% diéthanolamide de coprah
6% lactate d'ammonium
5% H₂SO₄ solution 1M
3% EtOH
q.s.p. 100% eau.

On verse dans l'ABS neutralisé l'acide sulfurique, en agitant, puis l'éthanol et l'amide de coprah, et enfin le lactate d'ammonium, puis l'AES de sodium.

La composition obtenue est limpide, claire, jaune ocre. Elle comporte 40% de matières actives anioniques, 18% de matières actives non ioniques. Sa viscosité est de 130 mPa.s le premier jour et de 160 mPa.s le second jour.

On dilue cette composition quatre fois avec de l'eau. La viscosité de la composition diluée est de 400 mPa.s le premier jour et 470 mPa.s le second jour. Sa couleur est jaune clair.

Le point de trouble est à 0°C et le point de détrouble à +2°C.

Cette composition est remarquable du fait que :
l'ABS est neutralisé préalablement à la formulation, ce qui permet d'obtenir un ABS neutralisé pouvant être utilisé pour toute autre formulation puisqu'il n'est pas neutralisé in situ .

la composition diluée a une viscosité supérieure à la viscosité de la composition concentrée.

la composition concentrée contient 60% de matières actives.

les compositions concentrées et diluées sont claires.

la quantité d'alcool est faible, ce qui permet d'introduire la composition concentrée dans des berlingots en polychlorure de vinyle sans que ceux-ci soient endommagés par l'alcool.

### EXEMPLE 3 :

On prépare la composition suivante (les pourcentages sont donnés en poids par rapport au poids de la composition ) :
45,6% d'acide alkylbenzènesulfonique dont la chaîne alkyle contient de 10 à 12 atomes de carbone, neutralisé par la monoéthanolamine, en présence d'éthanol et de "LAUROPAL 02-05" qui est un alcool en C₁₀-C₁₂ à 5 OE fabriqué par la société WITCO.
27% de "LAUROPAL 02-05" y-compris celui amené avec l'acide alkylbenzènesulfonique neutralisé.
7% de LES de sodium qui est un alcool gras (C₁₂-C₁₄) éthoxylé à 2,2 OE en moyenne et sulfaté.
8% de "ANTIL 141" liquide fabriqué par GOLDSCHMIDT, qui est un composé de
40% de dioléate de propylèneglycol polyéthoxylé à 55 OE en moyenne,
20% d'eau et
40% de propylèneglycol.
3,8% de lactate d'ammonium.
5,7% d'éthanol, y compris celui amené avec l'acide alkylbenzènesulfonique neutralisé.
eau q.s.p. 100% .

Le lactate d'ammonium est obtenu par neutralisation d'acide lactique avec l'ammoniac gazeux ou en solution.

La composition concentrée ainsi obtenue selon l'invention a une viscosité de 250 mPa.s. Lorsqu'on dilue 250 ml de cette composition avec 750 ml d'eau, par exemple une eau du robinet, on obtient une composition diluée de viscosité 300 mPa.s. Ces compositions sont limpides, sans dépôt. Leurs points de trouble sont inférieurs à 5°C et jusqu'à -9°C.

### EXEMPLE 4

| Composition à 24% de matières actives. | |
|---|---|
| ABS de triéthanolamine | 11,2% |
| laurylsulfate (LS) de sodium | 2,8% |
| diéthanolamide de coprah | 10% |
| H₂SO₄ 1M | 4% |
| cumènesulfonate de sodium | 0,5% |
| isopropanol | 1% |
| sel X | Y% |
| eau | qsp.100% |

On fait varier le pourcentage de sel et la nature du sel.

| sel X | concentration Y% | Aspect à température ambiante de la composition concentrée | |
|---|---|---|---|
| Acétate d'ammonium | 4% | trouble | relargage |
| | 3% | claire | |
| Chlorure de sodium | 4% | trouble | relargage |
| | 3% | claire | |
| Sulfate de magnésium | 10% | trouble | relargage |
| | 9% | claire | |
| Lactate d'ammonium | 16% | trouble | relargage |
| | 15% | claire | |

Cet exemple montre l'influence de la quantité de sel ajouté, en fonction de la solubilité, sur le point de trouble de la composition concentrée.

### EXEMPLE 5

On prépare les compositions suivantes : voir tableau I
Cet exemple montre l'influence du dioléate de propylèneglycol polyéthoxylé à 55 OE qui permet d'abaisser le point de trouble des compositions concentrées à 40% et 60% de matières actives en association avec le diéthanolamide de coprah. L'agent de surface abaisseur de point de trouble représente entre 0 et 50% en poids de l'agent de surface régulateur de viscosité.

### EXEMPLE 6

On prépare une composition à 60% de matières actives (total des agents de surface) dont environ 40% d'agents de surface anioniques.

| Produit | En poids sur 200 g | En pourcentage |
|---|---|---|
| ABS (Witbarco) de TEA 76% | 88,6 | ABS 33,7% |
| | | Lauropal 5,2% |
| LES Na (Neopon Witco) 70% | 24,3 | 8,5 |
| DEA de coprah (Witcamide LDT/S Witco) | 28 | 11,9 |
| H₂SO₄ 1M | 10 | 5 |
| Antil 141 L (40% de dioléate de propylèneglycol à 55 OE) | 6 | 1,2 |
| Ethanol | 4 | 2 |
| Sel | X | X/2 |
| H₂O | qsp pour 200 | qsp pour 100% |
| Pourcentage d'anioniques = 42,1 Pourcentage de non ioniques = 18,3 | | |

On fait varier la nature du sel et sa quantité dans les compositions.
Avec les différents sels, on obtient les résultats suivants :

| Lactate de sodium | | |
|---|---|---|
| % de sel dans le concentré | Viscosité (mPa.s) avec le Lactate de sodium | |
| | Composition | |
| | concentrée | diluée |
| 2 | 185 | 312 |
| 5,5 | 166 | 607 |
| 6 | 170 | 639 |
| 7 | 177 | 558 |
| 10 | 457 | 380 |
| Solubilité : léger dépôt à partir de 5,5% dans la composition concentrée; trouble et opaque à 10%. | | |

| Lactate d'ammonium | | |
|---|---|---|
| % de sel dans le concentré | Viscosité (mPa.s) avec le Lactate d'ammonium | |
| | Composition | |
| | concentrée | diluée |
| 2 | 168 | 366 |
| 3,5 | 150 | 656 |
| 4,5 | 146 | 664 |
| 5 | 141 | 644 |
| 6 | 140 | 595 |
| 10 | 166 | 219 |
| Solubilité : supérieure à 12% dans la composition concentrée. | | |

| Sulfate de magnésium | | |
|---|---|---|
| % de sel dans le concentré | Viscosité (mPa.s) avec MgSO₄ , 7H₂O | |
| | Composition | |
| | concentrée | diluée |
| 1 | 212 | 146 |
| 2 | 196 | 390 |
| 3 | 185 | 540 |
| 4 | 171 | 496 |
| 5 | 173 | 317 |
| Solubilité : Dans la composition concentrée, trouble à partir d'environ 7%. | | |

| Phosphate de potassium | | |
|---|---|---|
| % de sel dans le concentré | Viscosité (mPa.s) avec K₂HPO₄ | |
| | Composition | |
| | concentrée | diluée |
| 2 | 158 | 296 |
| 4 | 139 | 585 |
| 5 | 130 | 645 |
| 6 | 139 | 512 |
| 8 | 159 | 453 |
| Solubilité : léger dépôt à partir de 4% dans la composition concentrée. Ne dépose de manière significative qu'après 6%. Dépôt important à 8%. | | |

| Sulfate d'ammonium | | |
|---|---|---|
| % de sel dans le concentré | Viscosité (mPa.s) avec (NH₄)₂SO₄ | |
| | Composition | |
| | concentrée | diluée |
| 1 | 161 | 266 |
| 2 | 139 | 537 |
| 3 | 122 | 700 |
| 4 | 120 | 606 |
| 5 | 124 | 550 |
| Solubilité : Phénomène de relargage à partir de 5% dans le concentré. | | |

| Propionate d'ammonium | | |
|---|---|---|
| % de sel dans le concentré | Viscosité (mPa.s) avec le propionate d'ammonium | |
| | Composition | |
| | concentrée | diluée |
| 1 | 170 | 268 |
| 2 | 148 | 472 |
| 3,5 | 129 | 521 |
| 5 | 117 | 414 |
| 7 | 117 | 209 |
| Solubilité : limite de solubilité supérieure à 10% dans le concentré. | | |

Les courbes de viscosité sont données sur la figure 1.

### EXEMPLE 7

On prépare des compositions concentrées à 80% environ de matières actives.

| Produit | En poids sur 200 g | En pourcentage |
|---|---|---|
| ABS (102 Shell) de monoéthanolamine 76% | 119 | 43,7% |
| LES (Neopon Witco) 70% | 20 | 6,8 |
| Lauropal 0205 (Witco) | 40 | 26 |
| Antil 141 L (20% H₂O , 40% dioléate, 40% propylèneglycol) | 16 | 3,2% en dioléate 3,2% propylèneglycol. |
| Sel | X | |
| Ethanol | 11,2 | 5,6% |
| Eau | | q.s.p. 100%. |
| Pourcentages de : Matières actives totales = 79,6% Anioniques = 50,5% Non ioniques = 29,1% | | |

On étudie les viscosités des compositions concentrées et diluées en fonction du taux de divers sels .

Les résultats sont donnés dans les tableaux suivants.

### VISCOSITES DU CONCENTRE ET DU DILUE EN FONCTION DU TAUX DE DIVERS SELS

Viscosité du concentré sans sel = 262 mPa.s
Viscosité du dilué sans sel = 664 mPa.s

| % de sel dans le concentré | Viscosité (mPa.s) avec le citrate d'ammonium | |
|---|---|---|
| | Composition | |
| | concentrée | diluée |
| 0,5 | 259 | 558 |
| 1 | 254 | 520 |
| 2 | 238 | 471 |
| Solubilité : A 2% de citrate d'ammonium dans le concentré, apparition d'un trouble. | | |

| % de sel dans le concentré | Viscosité (mPa.s) avec le MgSO₄, 7H₂O | |
|---|---|---|
| | Composition | |
| | concentrée | diluée |
| 0,5 | 258 | 587 |
| 0,75 | 258 | 587 |
| 1 | 259 | 439 |
| 2 | 261 | 324 |
| Solubilité : A 2% de MgSO₄, on a un concentré trouble. | | |

| % de sel dans le concentré | Viscosité (mPa.s) avec le propionate d'ammonium | |
|---|---|---|
| | Composition | |
| | concentrée | diluée |
| 0,5 | 262 | 575 |
| 1 | 236 | 460 |
| 2 | 244 | 327 |
| 4 | 232 | 161 |
| 6 | 221 | 95 |
| Solubilité : à 6% de sel dans le concentré , apparition d'un trouble sur le dilué. | | |

| % de sel dans le concentré | Viscosité (mPa.s) avec le lactate d'ammonium | |
|---|---|---|
| | Composition | |
| | concentrée | diluée |
| 0,5 | 254 | 574 |
| 1 | 260 | 518 |
| 2 | 246 | 392 |
| 4 | 254 | 221 |
| 6 | 265 | 132 |
| 8 | 265 | 98 |
| Solubilité : à 8% de sel dans le concentré : apparition d'un trouble sur le dilué. | | |

### EXEMPLE 8 - DILUTIONS DES COMPOSITIONS CONCENTREES A 80% DE MATIERES ACTIVES

Lors des dilutions par la ménagère, des erreurs peuvent être facilement commises : quantité de produit concentré utilisé, contenance du flacon de dilution... Il est donc important que l'on accepte une marge d'erreur assez élevée pour la dilution sans que les caractéristiques physiques du dilué soient notablement modifiées.

| Type de produit | Composition de la formule | % |
|---|---|---|
| Anionique | ABS W/MEA (ABS Wibarco de monoéthanolamine) | 44 |
| Anionique | LES Na (Neopon Witco) | 6,75 |
| Non ionique fluidifiant du concentré | Lauropal 0205 (Witco) (alcool C₁₀-C₁₂ 5 OE) | 26 |
| Non ionique régulateur de viscosité | Antil 141 L (Goldschmidt) dioléate de propylène-glycol à 55 OE) | 7,7 |
| Sel régulateur de viscosité | Lactate d'ammonium | 3,7 |
| Solvant non aqueux | Ethanol | 5,6 |
| | H₂O | qsq 100 |

| | Caractéristiques physiques | |
|---|---|---|
| Brookfield, mobile 2 V₁₂ | Viscosité du concentré (mPa.s) | 367 |
| | Point de trouble du concentré (°C) | <-8 |

N.B. : L'Antil 141 L est exprimé en produit brut.

### DILUTION

| Rapport de dilution | Aspect du dilué | Viscosité (mPa.s) (Brookfield V₁₂ mobile 2 à 20°C) |
|---|---|---|
| 1/2 | dilué trouble, déphasant rapidement | faible |
| 1/3 | dilué limpide | 149 |
| 1/4 | dilué limpide | 268 |
| 1/5 | dilué limpide | 470 |
| 1/6 | dilué limpide | 385 |
| 1/8 | dilué limpide | - |

N.B. : Les dilutions sont effectuées à l'eau du robinet froide et par agitation manuelle.

On voit qu'avec ces compositions, de grandes marges d'erreur de dilution peuvent être acceptées.

### EXEMPLE 9

On prépare des compositions à 24% de matières actives, contenant du cumènesulfonate comme hydrotrope. Les résultats sont donnés dans le tableau II suivant.

### EXEMPLE 10

On prépare des compositions à 36% de matières actives. Les viscosités du dilué sont données dans le tableau III suivant.

## Revendications (Revendications pour l'(les) Etat(s) contractant(s) suivant(s): BE, CH, DE, GB, GR, IT, LI, LU, NL, SE)

1. Composition détergente liquide, limpide, concentrée, versable, diluable à l'eau pour donner une composition diluée visqueuse, caractérisée en ce qu'elle comprend; pour l'obtention d'une composition visqueuse après sa dilution à l'eau par l'utilisateur, un mélange de:
a) 10 à 70% en poids d'au moins un agent de surface anionique, et
b) une combinaison de:
b₁) 2 à 20% en poids d'au moins un agent de surface choisi dans le groupe formé par les agents de surface non ioniques, amphotères, zwitterioniques et
b₂) 0,5 à 20% en poids d'au moins un acide où son sel de formule générale
$\text{(I) A-C}$
dans laquelle A est un anion choisi dans le groupe formé par les anions d'acides aliphatiques saturés ou insaturés contenant 1 à 8 atomes de carbone, et renfermant éventuellement des groupes hydroxy, tels que les groupes dérivés des acides lactique, propionique, succinique, malique, glycolique, glycérique, tartrique, citrique, gluconique, saccharique, formique, acétique, butyrique, oxalique, maléique, itaconique; et les groupes sulfate, iodure, bromure, chlorure, thiosulfate, bichromate, orthophosphate; et
C est H ou un cation choisi dans le groupe formé par les ions sodium, potassium, calcium, ammonium, alcanol-ammonium, magnésium, fer et cuivre,
et
c) de l'eau,
tandis que la quantité totale d'agents de surface (a+b₁) est de 15 à 90% en poids et le rapport de la quantité totale d'agents de surface anioniques à la quantité totale d'agents de surface non ioniques est supérieur à 1.

2. Composition selon la revendication 1, caractérisée en ce qu'elle comprend en outre:
d) au moins un solvant non aqueux,
e) un agent de surface non ionique fluidifiant,
f) au moins un hydrotrope, et/ou
g) un acide, régulateur du pH.

3. Composition selon la revendication 2, caractérisée en ce que la quantité totale d'agents de surface (a+b₁ + e) est au plus de 90% en poids, et le rapport de la quantité totale d'agents de surface anioniques à la quantité totale d'agents de surface non ioniques est supérieur à 1.

4. Composition selon l'une des revendications 1 ou 2, caractérisée en ce que l' agent de surface (b₁)du régulateur de viscosité comprend un agent de surface choisi dans le groupe formé par les amides d'acides gras en C₈-C₂₀ et d'amine de formule dans laquelle
R₁ et R₂ sont semblables ou différents et sont H, ou un groupe alkyle en C₁-C₄ substitué par un ou plusieurs groupes OH;
les amides d'acide mono ou polyfonctionnels, à chaîne alkyle saturée ou alcényle, éventuellement oxyéthylénés ou oxypropylénés;
les alkylbétaïnes de formule dans laquelle
R₃ est un radical alkyle ou alcényle comportant 8 à 20 atomes de carbone,
R₄ est -(CH₂)_{z}- ou -CH₂-CH(OH)-(CH₂)_{z}
x et y sont des entiers, semblables ou différents, valant de 0 à 5;
z est un entier de 1 à 5;
les alkylsulfobétaïnes de formule dans laquelle R₃, R₄, x, y, et z ont les mêmes significations que ci-dessus;
les alkylaminobétaïnes de formule dans laquelle R₃, R₄, x, y, z ont les mêmes significations que ci-dessus et n est un entier de 1 à 6;
les alkylaminosulfobétaïnes de formule dans laquelle R₃, R₄, x, y, z et n ont les mêmes significations que ci-dessus;
les alkylamidosulfobétaïnes de formule dans laquelle R₃, R₄, x, y, z, n ont les mêmes significations que ci-dessus;
les esters d'acide gras et d'alkylène polyol polyéthoxylé et/ou polypropoxylé, contenant de 1 à 100 groupes oxyde d'éthylène et/ou oxyde de propylène et dans lesquels les acides gras contiennent de 8 à 20 atomes de carbone et les polyols sont choisis parmi l'éthanediol-1,2, le propanediol-1,2, le butanediol-1,2, le glycérol, le sorbitanne et le glucose.

5. Composition selon l'une des revendications 1 ou 2, caractérisée en ce qu'elle contient au moins 40% en poids d'agents de surface et qu' elle comprend au moins un agent de surface anionique (a) ne comprenant pratiquement pas d'ions susceptibles de former des sels précipitables, pour abaisser le point de trouble de la composition concentrée.

6. Composition selon la revendication 1, caractérisée en ce que l'agent de surface (b₁) du régulateur de viscosité est choisi parmi le diéthanolamide de coprah, une amidosulfobétaïne dans laquelle le radical R₃ est un radical alkyle saturé contenant de 10 à 16 atomes de carbone et R₄ est -CH₂-CHOH-CH₂-, le dioléate de propylèneglycol éthoxylé contenant 55 OE en moyenne dans la molécule.

7. Composition selon l'une quelconque des revendications 1 à 6, caractérisée en ce que l' agent de surface anionique (a) est neutralisé préalablement.

8. Composition selon la revendication 5, caractérisée en ce que l'agent de surface abaisseur de point de trouble représente entre 0 et 50% en poids de l'agent de surface régulateur de viscosité.

9. Composition selon l'une quelconque des revendications 1 à 8, caractérisée en ce qu'elle contient un mélange d' agents de surface non ioniques régulateurs de viscosité, constitué par du dioléate de propylèneglycol polyéthoxylé à 55 OE et du diéthanolamide de coprah.

10. Composition selon l'une quelconque des revendications 1 à 9, caractérisée en ce que l' agent de surface (a) est un acide alkylarylsulfonique dont la chaîne alkyle contient de 8 à 18 atomes de carbone, neutralisé par une amine contenant de 1 à 3 groupes hydroxyalkyle.

11. Composition selon la revendication 10, caractérisée en ce que l'agent de surface (a) est un acide alkyl-(C₈-C₁₄) benzènesulfonique neutralisé par la monoéthanolamine en présence d'éthanol et d'un alcool éthoxylé contenant un radical alkyle en C₁₀-C₁₂ et 5 OE.

12. Composition selon la revendication 11 , caractérisée en ce que l'agent de surface (a)comprend moins de 0,5% environ en poids de chlorure de sodium.

13. Composition selon la revendication 12, caractérisée en ce que l' agent de surface (a) comprend moins de 2% environ en poids de sulfate de sodium.

14. Composition selon l'une quelconque des revendications 1 à 13,caractérisée en ce que le solvant est un alcool choisi parmi l'éthanol, l'isopropanol et leurs mélanges.

15. Composition selon l'une quelconque des revendications 1 à 14, caractérisée en ce qu'elle contient
de 15 à 90% en poids d'un mélange d'au moins un agent de surface anionique et d'au moins un agent de surface régulateur de viscosité,
de 0,5 à 20% d'un sel dissous,
de 0 à 10% d'un solvant alcoolique,
éventuellement un acide,
le reste étant de l'eau.

16. Composition selon la revendication 15, caractérisée en ce qu'elle contient :
de 10 à 70% en poids d'au moins un agent de surface anionique,
de 2 à 20% en poids d'au moins un agent de surface régulateur de viscosité,
de 0,5 à 20% d'un sel dissous,
de 0 à 45% en poids d'un agent de surface non ionique fluidifiant,
de 0 à 10% d'un solvant alcoolique,
le reste étant de l'eau.

17. Composition selon l'une des revendications 15 où 16, caractérisée en-ce qu'elle comprend :
45% d'alkyl( C₁₀-C₁₂ )benzènesulfonate de monoéthanolamine,
7% de lauryléthersulfate de sodium,
3% de dioléate de propylèneglycol à 55 OE,
3% de propylèneglycol,
27% d'alcool (C₁₀-C₁₂) éthoxylé à 5 OE,
4% de lactate d'ammonium,
6% d'éthanol,
le reste étant de l'eau.

18. Composition selon l'une des revendications 15 ou 16, caractérisée en ce qu'elle comprend :
34% d'alkyl (C₁₀-C₁₂) benzènesulfonate de triéthanolamine,
5% d'un alcool (C₁₀-C₁₂) éthoxylé à 5 OE,
8,5% d'un alkyl (C₁₂-C₁₄) éthersulfate à 2,2 OE de sodium,
11,9% de diéthanolamide de coprah,
1,2% d'un dioléate de propylèneglycol éthoxylé à 55 OE,
1,2% de propylèneglycol,
3,5% de lactate d'ammonium,
5% d'acide sulfurique en solution 1M,
2% d'éthanol,
le reste étant de l'eau.

19. Procédé pour régler la viscosité V₁ d'une composition détergente liquide concentrée et la viscosité V₂ de la composition diluée obtenue par addition d'eau, caractérisé en ce qu'il comprend l'addition, à au moins un agent de surface anionique en mélange éventuellement avec au moins un agent de surface non ionique, d'un régulateur de viscosité constitué d'une combinaison d'au moins un agent de surface non ionique, amphotère ou zwitterionique et d'un acide ou de son sel dissous, pour obtenir une composition concentrée telle que définie dans les revendications 1 ou 2.

## Revendications (Revendications pour l'(les) Etat(s) contractant(s) suivant(s): AT, ES)

1. Procédé pour la production d'une composition détergente liquide, limpide, concentrée, versable, diluable à l'eau pour donner une composition diluée visqueuse, caractérisé en ce qu'il comprend, pour l'obtention d'une composition visqueuse après sa dilution à l'eau par l'utilisateur, la préparation d'un mélange de:
a) 10 à 70% en poids d'au moins un agent de surface anionique, et
b) une combinaison de:
b₁) 2 à 20% en poids d'au moins un agent de surface choisi dans le groupe formé par les agents de surface non ioniques, amphotères, zwitterioniques et
b₂) 0,5 à 20% en poids d'au moins un acide ou son sel de formule générale
$\text{(I) A-C}$
dans laquelle A est un anion choisi dans le groupe formé par les anions d'acides aliphatiques saturés ou insaturés contenant 1 à 8 atomes de carbone, et renfermant éventuellement des groupes hydroxy, tels que les groupes dérivés des acides lactique, propionique, succinique, malique, glycolique, glycérique, tartrique, citrique, gluconique, saccharique, formique, acétique, butyrique, oxalique, maléique, itaconique; et les groupes sulfate, iodure, bromure, chlorure, thiosulfate, bichromate, orthophosphate; et
C est H ou un cation choisi dans le groupe formé par les ions sodium, potassium, calcium, ammonium, alcanol-ammonium, magnésium, fer et cuivre,
et
c) de l'eau,
tandis que la quantité totale d'agents de surface (a+b₁) est de 15 à 90% en poids et le rapport de la quantité totale d'agents de surface anioniques à la quantité totale d'agents de surface non ioniques est supérieur à 1.

2. Procédé selon la revendication 1, caractérisé en ce qu'il comprend en outre:
d) au moins un solvant non aqueux,
e) un agent de surface non ionique fluidifiant,
f) au moins un hydrotrope, et/ou
g) un acide, régulateur du pH.

3. Procédé selon la revendication 2, caractérisé en ce que la quantité totale d'agents de surface (a + b₁ + e) est au plus de 90% en poids, et le rapport de la quantité totale d'agents de surface anioniques à la quantité totale d'agents de surface non ioniques est supérieur à 1.

4. Procédé selon l'une des revendications 1 ou 2, caractérisé en ce que l' agent de surface (b₁) du régulateur de viscosité comprend un agent de surface choisi dans le groupe formé par les amides d'acides gras en C₈-C₂₀ et d'amine de formule dans laquelle
R₁ et R₂ sont semblables ou différents et sont H, ou un groupe alkyle en C₁-C₄ substitué par un ou plusieurs groupes OH;
les amides d'acide mono ou polyfonctionnels, à chaîne alkyle saturée ou alcényle, éventuellement oxyéthylénés ou oxypropylénés;
les alkylbétaïnes de formule dans laquelle
R₃ est un radical alkyle ou alcényle comportant 8 à 20 atomes de carbone,
R₄ est -(CH₂)_{z}- ou -CH₂-CH(OH)-(CH₂)_{z}
x et y sont des entiers, semblables ou différents, valant de 0 à 5;
z est un entier de 1 à 5;
les alkylsulfobétaïnes de formule dans laquelle R₃, R₄, x, y, et z ont les mêmes significations que ci-dessus;
les alkylaminobétaïnes de formule dans laquelle R₃, R₄, x, y, z ont les mêmes significations que ci-dessus et n est un entier de 1 à 6;
les alkylaminosulfobétaïnes de formule dans laquelle R₃, R₄, x, y, Z et n ont les mêmes significations que ci-dessus;
les alkylamidosulfobétaïnes de formule dans laquelle R₃, R₄, x, y, z, n ont les mêmes significations que ci-dessus;
les esters d'acide gras et d'alkylène polyol polyéthoxylé et/ou polypropoxylé, contenant de 1 à 100 groupes oxyde d'éthylène et/ou oxyde de propylène et dans lesquels les acides gras contiennent de 8 à 20 atomes de carbone et les polyols sont choisis parmi l'éthanediol-1,2, le propanediol-1,2, le butanediol-1,2, le glycérol, le sorbitanne et le glucose.

5. Procédé selon l'une des revendications 1 ou 2, caractérisé en ce qu'on prépare une composition contenant au moins 40% en poids d'agents de surface et comprenant au moins un agent de surface anionique (a) ne comprenant pratiquement pas d'ions susceptibles de former des sels précipitables, pour abaisser le point de trouble de la composition concentrée.

6. Procédé selon la revendication 1, caractérisé en ce que l'agent de surface (b₁) du régulateur de viscosité est choisi parmi le diéthanolamide de coprah, une amidosulfobétaïne dans laquelle le radical R₃ est un radical alkyle saturé contenant de 10 à 16 atomes de carbone et R₄ est -CH₂-CHOH-CH₂-, le dioléate de propylèneglycol éthoxylé contenant 55 OE en moyenne dans la molécule.

7. Procédé selon l'une quelconque des revendications 1 à 6, caractérisé en ce que l' agent de surface anionique (a) est neutralisé préalablement.

8. Procédé selon la revendication 5, caractérisé en ce que l'agent de surface abaisseur de point de trouble représente entre 0 et 50% en poids de l'agent de surface régulateur de viscosité.

9. Procédé selon l'une quelconque des revendications 1 à 8, caractérisé en ce qu'il contient un mélange d' agents de surface non ioniques régulateurs de viscosité, constitué par du dioléate de propylèneglycol polyéthoxylé à 55 OE et du diéthanolamide de coprah.

10. Procédé selon l'une quelconque des revendications 1 à 9, caractérisé en ce que l' agent de surface (a) est un acide alkylarylsulfonique dont la chaîne alkyle contient de 8 à 18 atomes de carbone, neutralisé par une amine contenant de 1 à 3 groupes hydroxyalkyle.

11. Procédé selon la revendication 10, caractérisé en ce que l'agent de surface (a) est un acide alkyl-(C₈-C₁₄) benzènesulfonique neutralisé par la monoéthanolamine en présence d'éthanol et d'un alcool éthoxylé contenant un radical alkyle en C₁₀-C₁₂ et 5 OE.

12. Procédé selon la revendication 11 , caractérisé en ce que l'agent de surface (a) comprend moins de 0,5% environ en poids de chlorure de sodium.

13. Procédé selon la revendication 12, caractérisé en ce que l' agent de surface (a) comprend moins de 2% environ en poids de sulfate de sodium.

14. Procédé selon l'une quelconque des revendications 1 à 13, caractérisé en ce que le solvant est un alcool choisi parmi l'éthanol, l'isopropanol et leurs mélanges.

15. Procédé selon l'une quelconque des revendications 1 à 14, caractérisé en ce qu'on prépare une composition contenant:
de 15 à 90% en poids d'un mélange d'au moins un agent de surface anionique et d'au moins un agent de surface régulateur de viscosité,
de 0,5 à 20% d'un sel dissous,
de 0 à 10% d'un solvant alcoolique,
éventuellement un acide,
le reste étant de l'eau.

16. Procédé selon la revendication 15, caractérisé en ce qu'on prépare une composition contenant:
de 10 à 70% en poids d'au moins un agent de surface anionique,
de 2 à 20% en poids d'au moins un agent de surface régulateur de viscosité,
de 0,5 à 20% d'un sel dissous,
de 0 à 45% en poids d'un agent de surface non ionique fluidifiant,
de 0 à 10% d'un solvant alcoolique,
le reste étant de l'eau.

17. Procédé selon l'une des revendications 15 ou 16, caractérisé en ce qu'on prépare une composition comprenant:
45% d'alkyl( C₁₀-C₁₂ )benzènesulfonate de monoéthanolamine,
7% de lauryléthersulfate de sodium,
3% de dioléate de propylèneglycol à 55 OE,
3% de propylèneglycol,
27% d'alcool (C₁₀-C₁₂) éthoxylé à 5 OE,
4% de lactate d'ammonium,
6% d'éthanol,
le reste étant de l'eau.

18. Procédé selon l'une des revendications 15 ou 16, caractérisé en ce qu'on prépare une composition comprenant :
34% d'alkyl(C₁₀-C₁₂)benzènesulfonate de triéthanolamine,
5% d'un alcool (C₁₀-c₁₂) éthoxylé à 5 OE,
8,5% d'un alkyl(C₁₂-C₁₄)éthersulfate à 2,2 OE de sodium,
11,9% de diéthanolamide de coprah,
1,2% d'un dioléate de propylèneglycol éthoxylé à 55 OE,
1,2% de propylèneglycol,
3,5% de lactate d'ammonium,
5% d'acide sulfurique en solution 1M,
2% d'éthanol,
le reste étant de l'eau.

19. Procédé pour régler la viscosité V₁ d'une composition détergente liquide concentrée et la viscosité V₂ de la composition diluée obtenue par addition d'eau, caractérisé en ce qu'il comprend l'addition, à au moins un agent des surface anionique en mélange éventuellement avec au moins un agent de surface non ionique, d'un régulateur de viscosité constitué d'une combinaison d'au moins un agent de surface non ionique, amphotère ou zwitterionique et d'un acide ou de son sel dissous, pour obtenir une composition concentrée préparée selon les revendications 1 ou 2.

## Claims (Claims for the following Contracting State(s): BE, CH, DE, GB, GR, IT, LI, LU, NL, SE)

1. A concentrated, pourable, clear liquid detergent composition water-dilutable to give a viscous diluted composition, characterized in that it comprises, in order to obtain a viscous composition after its dilution in water by the user, a mixture of:
a) 10 to 70% by weight of at least one anionic surfactant, and
b) a combination of:
b₁) 2 to 20% by weight of at least one surfactant selected from the group formed by non-ionic, amphoteric and zwitterionic surfactants, and
b₂) 0.5 to 20% by weight of at least one acid or its salt having the general formula
$\text{I) A-C}$
wherein A is an anion selected from the group formed by the anions of saturated or unsaturated aliphatic acids optionally containing 1 to 8 carbon atoms, and containing hydroxy groups, such as the groups derived from lactic, propionic, succinic, malic, glycolic, glyceric, tartaric, citric, gluconic, saccharic, formic, acetic, butyric, oxalic, maleic or itaconic acids; and the sulphate, iodide, bromide, chloride, thiosulphate, bichromate or orthophosphate groups; and
C is H or a cation selected from the group formed by sodium, potassium, calcium, ammonium, alkanol-ammonium, magnesium, iron and copper ions, and
c) water,
while the total quantity of surfactants (a+b₁) is from 15 to 90% by weight and the ratio of the total quantity of anionic surfactants to the total quantity of nonionic surfactants is greater than 1.

2. A composition according to Claim 1, characterized in that it also comprises:
d) at least one non-aqueous solvent,
e) a non-ionic fluidity-imparting surfactant,
f) at least one hydrotrope, and/or
g) a pH-regulating acid.

3. A composition according to Claim 2, characterized in that the total quantity of surfactants (a+b₁+e) is at most 90% by weight, and the ratio of the total quantity of anionic surfactants to the total quantity of non-ionic surfactants is greater than 1.

4. A composition according to one of Claims 1 or 2, characterized in that the viscosity-regulating surfactant (b₁) comprises a surfactant selected from the group formed by the amides of C₈-C₂₀ fatty acids and amines having the formula wherein
R₁ and R₂ are identical or different and are H, or a C₁-C₄ alkyl group substituted by one or more OH groups;
the amides of monofunctional or polyfunctional acids having a saturated alkyl or an alkenyl chain, said amides optionally being oxyethylenated or oxypropenylated;
alkylbetaines having the formula wherein R₃ is an alkyl or alkenyl radical having 8 to 20 carbon atoms,
R₄ is -(CH₂)_{z} or -CH₂-CH(OH)-(CH₂)_{z}
x and y are identical or different integers of value 0 to 5,
z is an integer from 1 to 5;
alkylsulphobetaines having the formula wherein R₃, R₄, x, y and z have the same meanings as above;
alkylaminobetaines having the formula wherein R₃, R₄, x, y and z have the same meanings as above and n is an integer of 1 to 6;
alkylaminosulphobetaines having the formula wherein R₃, R₄, x, y and z and n have the same meanings as above;
alkylamidosulphobetaines having the formula wherein R₃, R₄, x, y and z and n have the same meanings as above;
esters of fatty acids and alkylene polyols which are polyethoxylated and/or polypropoxylated, containing from 1 to 100 ethylene oxide and/or propylene oxide groups, the fatty acid groups containing from 8 to 20 carbon atoms and the polyols being selected from 1,2-ethanediol, 1,2-propanediol, 1,2-butanediol, glycerol, sorbitan and glucose.

5. A composition according to one of Claims 1 or 2, characterized in that it contains at least 40% by weight of surfactants and comprises at least one anionic surfactant (a) containing practically no ions capable of forming precipitatable salts, to lower the cloud temperature of the concentrated composition.

6. A composition according to Claim 1, characterized in that the viscosity-regulating surfactant (b₁) is selected from copra diethanolamide, an amidosulphobetaine wherein the R₃ radical is a saturated alkyl radical containing from 10 to 16 carbon atoms and R₄ is -CH₂-CHOH-CH₂- and ethoxylated propylene glycol dioleate containing an average of 55 OE in the molecule.

7. A composition according to any of Claims 1 to 6, characterized in that the anionic surfactant (a) is previously neutralized.

8. A composition according to Claim 5, characterized in that the cloud-temperature-lowering surfactant represents between 0 and 50% by weight of the viscosity-regulating surfactant.

9. A composition according to any of Claims 1 to 8, characterized in that it contains a mixture of viscosity-regulating non-ionic surfactants which is formed by propylene glycol dioleate polyoxyethylated to 55 OE and copra diethanolamide.

10. A composition according to any of Claims 1 to 9, characterized in that the surfactant (a) is an alkylarylsulphonic acid, the alkyl chain of which contains from 8 to 18 carbon atoms and which is neutralized by an amine containing from 1 to 3 hydroxyalkyl groups.

11. A composition according to Claim 10, characterized in that the surfactant (a) is a (C₈-C₁₄ alkyl) benzenesulphonic acid neutralized by monoethanolamine in the presence of ethanol and an ethoxylated alcohol containing a C₁₀-C₁₂ alkyl radical and 5 OE.

12. A composition according to Claim 11, characterized in that the surfactant (a) contains at least approximately 0.5% by weight of sodium chloride.

13. A composition according to Claim 12, characterized in that the surfactant (a) contains less than approximately 2% by weight of sodium sulphate.

14. A composition according to any of Claims 1 to 13, characterized in that the solvent is an alcohol selected from ethanol, isopropanol and mixtures thereof.

15. A composition according to any of Claims 1 to 14, characterized in that it contains
from 15 to 90% by weight of a mixture of at least one anionic surfactant and at least one viscosity-regulating surfactant,
from 0.5 to 20% of a dissolved salt,
from 0 to 10% of an alcoholic solvent,
optionally an acid,
the balance being water.

16. A composition according to Claim 15, characterized in that it contains:
from 10 to 70% by weight of at least one anionic surfactant,
from 2 to 20% by weight of at least one viscosity-regulating surfactant,
from 0.5 to 20% of a dissolved salt,
from 0 to 45% by weight of a non-ionic fluidity-imparting surfactant,
from 0 to 10% of an alcoholic solvent,
the balance being water.

17. A composition according to one of Claims 15 or 16, characterized in that it comprises:
45% of monoethanolamine (C₁₀-C₁₂) alkyl benzenesulphonate,
7% sodium lauryl ether sulphate,
3% 55 OE propylene glycol dioleate,
3% propylene glycol,
27% (C₁₀-C₁₂) alcohol ethoxylated to 5 OE,
4% ammonium lactate,
6% ethanol,
the balance being water.

18. A composition according to one of Claims 15 or 16, characterized in that it comprises:
34% of monoethanolamine (C₁₀-C₁₂) benzenesulphonate,
5% of C₁₀-C₁₂ alcohol ethoxylated to 5 OE,
8.5% of a 2.2 OE sodium (C₁₂-C₁₄) alkyl,
11.9% copra diethanolamide
1.2% of a propylene glycol dioleate ethoxylated to 55 OE,
1.2% propylene glycol,
3.5% ammonium lactate,
5% 1M sulphuric acid solution,
2% ethanol,
the balance being water.

19. Process for regulating the viscosity V₁ of a concentrated liquid detergent composition and the viscosity V₂ of the diluted composition obtained by addition of water, characterized in that it comprises the addition, to at least one anionic surfactant optionally mixed with at least one non-ionic surfactant, of a viscosity regulator formed by a combination of at least one non-ionic, amphoteric or zwitterionic surfactant and an acid or its dissolved salt, to obtain a concentrated composition as defined in Claims 1 or 2.

## Claims (Claims for the following Contracting State(s): AT, ES)

1. A process for making a concentrated, pourable, clear liquid detergent composition water-dilutable to give a viscous diluted composition, characterized in that it comprises, in order to obtain a viscous composition after its dilution in water by the user, a mixture of:
a) 10 to 70% by weight of at least one anionic surfactant, and
b) a combination of:
b₁) 2 to 20% by weight of at least one surfactant selected from the group formed by non-ionic, amphoteric and zwitterionic surfactants, and
b₂) 0.5 to 20% by weight of at least one acid or its salt having the general formula
$\text{I) A-C}$
wherein A is an anion selected from the group formed by the anions of saturated or unsaturated aliphatic acids optionally containing 1 to 8 carbon atoms, and containing hydroxy groups, such as the groups derived from lactic, propionic, succinic, malic, glycolic, glyceric, tartaric, citric, gluconic, saccharic, formic, acetic, butyric, oxalic, maleic or itaconic acids; and the sulphate, iodide, bromide, chloride, thiosulphate, bichromate or orthophosphate groups; and C is H or a cation selected from the group formed by sodium, potassium, calcium, ammonium, alkanol-ammonium, magnesium, iron and copper ions, and
c) water,
while the total quantity of surfactants (a+b₁) is from 15 to 90% by weight and the ratio of the total quantity of anionic surfactants to the total quantity of non-ionic surfactants is greater than 1.

2. A process according to Claim 1, characterized in that it also comprises:
d) at least one non-aqueous solvent,
e) a non-ionic fluidity-imparting surfactant,
f) at least one hydrotrope, and/or
g) a pH-regulating acid.

3. A process according to Claim 2, characterized in that the total quantity of surfactants (a+b₁+e) is at most 90% by weight, and the ratio of the total quantity of anionic surfactants to the total quantity of non-ionic surfactants is greater than 1.

4. A process according to one of Claims 1 or 2, characterized in that the viscosity-regulating surfactant (b₁) comprises a surfactant selected from the group formed by the amides of C₈-C₂₀ fatty acids and amines having the formula wherein
R₁ and R₂ are identical or different and are H, or a C₁-C₄ alkyl group substituted by one or more OH groups;
the amides of monofunctional or polyfunctional acids having a saturated alkyl or an alkenyl chain, said amides optionally being oxyethylenated or oxypropenylated;
alkylbetaines having the formula wherein R₃ is an alkyl or alkenyl radical having 8 to 20 carbon atoms,
R₄ is -(CH₂)_{z} or -CH₂CH(OH)-(CH₂)_{z}
x and y are identical or different integers of value 0 to 5,
z is an integer from 1 to 5;
alkylsulphobetaines having the formula wherein R₃, R₄, x, y and z have the same meanings as above;
alkylaminobetaines having the formula wherein R₃, R₄, x, y and z have the same meanings as above and n is an integer of 1 to 6;
alkylaminosulphobetaines having the formula wherein R₃, R₄, x, y and z and n have the same meanings as above;
alkylamidosulphobetaines having the formula wherein R₃, R₄, x, y and z and n have the same meanings as above;
esters of fatty acids and alkylene polyols which are polyethoxylated and/or polypropoxylated, containing from 1 to 100 ethylene oxide and/or propylene oxide groups, the fatty acid groups containing from 8 to 20 carbon atoms and the polyols being selected from 1,2-ethanediol, 1,2-propanediol, 1,2-butanediol, glycerol, sorbitan and glucose.

5. A process according to one of Claims 1 or 2, characterized in that one prepares a composition comprising at least 40% by weight of surfactants and comprising at least one anionic surfactant (a) containing practically no ions capable of forming precipitatable salts, to lower the cloud temperature of the concentrated composition.

6. A process according to Claim 1, characterized in that the viscosity-regulating surfactant (b₁) is selected from copra diethanolamide, an amidosulphobetaine wherein the R₃ radical is a saturated alkyl radical containing from 10 to 16 carbon atoms and R₄ is -CH₂-CHOH-CH₂- and ethoxylated propylene glycol dioleate containing an average of 55 OE in the molecule.

7. A process according to any of Claims 1 to 6, characterized in that the anionic surfactant (a) is previously neutralized.

8. A process according to Claim 5, characterized in that the cloud-temperature-lowering surfactant represents between 0 and 50% by weight of the viscosity-regulating surfactant.

9. A process according to any of Claims 1 to 8, characterized in that it contains a mixture of viscosity-regulating non-ionic surfactants which is formed by propylene glycol dioleate polyoxyethylated to 55 OE and copra diethanolamide.

10. A process according to any of Claims 1 to 9, characterized in that the surfactant (a) is an alkylarylsulphonic acid, the alkyl chain of which contains from 8 to 18 carbon atoms and which is neutralized by an amine containing from 1 to 3 hydroxyalkyl groups.

11. A process according to Claim 10, characterized in that the surfactant (a) is a (C₈-C₁₄ alkyl) benzenesulphonic acid neutralized by monoethanolamine in the presence of ethanol and an ethoxylated alcohol containing a C₁₀-C₁₂ alkyl radical and 5 OE.

12. A process according to Claim 11, characterized in that the surfactant (a) contains at least approximately 0.5% by weight of sodium chloride.

13. A process according to Claim 12, characterized in that the surfactant (a) contains less than approximately 2% by weight of sodium sulphate.

14. A process according to any of Claims 1 to 13, characterized in that the solvent is an alcohol selected from ethanol, isopropanol and mixtures thereof.

15. A process according to any of Claims 1 to 14, characterized in that one prepares a composition comprising:
from 15 to 90% by weight of a mixture of at least one anionic surfactant and at least one viscosity-regulating surfactant,
from 0.5 to 20% of a dissolved salt,
from 0 to 10% of an alcoholic solvent,
optionally an acid,
the balance being water.

16. A process according to Claim 15, characterized in that it contains:
from 10 to 70% by weight of at least one anionic surfactant,
from 2 to 20% by weight of at least one viscosity-regulating surfactant,
from 0.5 to 20% of a dissolved salt,
from 0 to 45% by weight of a non-ionic fluidity-imparting surfactant,
from 0 to 10% of an alcoholic solvent,
the balance being water.

17. A process according to one of Claims 15 or 16, characterized in that one prepares a composition comprising:
45% of monoethanolamine (C₁₀-C₁₂) alkyl benzenesulphonate,
7% sodium lauryl ether sulphate,
3% 55 OE propylene glycol dioleate,
3% propylene glycol,
27% (C₁₀-C₁₂) alcohol ethoxylated to 5 OE,
4% ammonium lactate,
6% ethanol,
the balance being water.

18. A process according to one of Claims 15 or 16, characterized in that one prepares a composition comprising:
34% of monoethanolamine (C₁₀-C₁₂) benzenesulphonate,
5% of C₁₀-C₁₂ alcohol ethoxylated to 5 OE,
8.5% of a 2.2 OE sodium (C₁₂-C₁₄) alkyl,
11.9% copra diethanolamide
1.2% of a propylene glycol dioleate ethoxylated to 55 OE,
1.2% propylene glycol,
3.5% ammonium lactate,
5% 1M sulphuric acid solution,
2% ethanol,
the balance being water.

19. A process for regulating the viscosity V₁ of a concentrated liquid detergent composition and the viscosity V₂ of the diluted composition obtained by addition of water, characterized in that it comprises the addition, to at least one anionic surfactant optionally mixed with at least one non-ionic surfactant, of a viscosity regulator formed by a combination of at least one non-ionic, amphoteric or zwitterionic surfactant and an acid or its dissolved salt, to obtain a concentrated composition prepared according to Claims 1 or 2.

## Patentansprüche (Patentansprüche für folgende(n) Vertragsstaat(en): BE, CH, DE, GB, GR, IT, LI, LU, NL, SE)

1. Gießbare, konzentrierte, klare (durchsichtige) flüssige Detergens-Zusammensetzung, die mit Wasser verdünnbar ist unter Bildung einer viskosen verdünnten Zusammensetzung, dadurch gekennzeichnet, daß sie zur Bildung einer viskosen Zusammensetzung nach ihrem Verdünnen mit Wasser durch den Verbraucher enthält eine Mischung von
a) 10 bis 70 Gew.-% mindestens eines anionischen oberflächenaktiven Agens und
b) einer Kombination aus
b₁) 2 bis 20 Gew.-% mindestens eines oberflächenaktiven Agens, ausgewählt aus der Gruppe der nicht-ionischen, amphoteren und zwitterionischen oberflächenaktiven Agentien und
b₂) 0,5 bis 20 Gew.-% mindestens einer Säure oder ihres Salzes der allgemeinen Formel
$\text{A-C (I)}$
in der A steht für ein Anion, ausgewählt aus der Gruppe, die gebildet wird von den Anionen von gesättigten oder ungesättigten aliphatischen Säuren, die 1 bis 8 Kohlenstoffatome enthalten und gegebenenfalls Hydroxygruppen aufweisen, wie z.B. den Gruppen, die abgeleitet sind von Milchsäure, Propionsäure, Bernsteinsäure, Apfelsäure, Glycolsäure, Glycerinsäure, Weinsäure, Zitronensäure, Gluconsäure, Zuckersäure, Ameisensäure, Essigsäure, Buttersäure, Oxalsäure, Maleinsäure, Itaconsäure, und den Sulfat-, Jodid-, Bromid-, Chlorid-, Thiosulfat-, Bichromat- und Orthophosphat-Gruppen; und
C steht für H oder ein Kation, ausgewählt aus der Gruppe, die gebildet wird von den Natrium-, Kalium-, Calcium-, Ammonium-, Alkanolammonium-, Magnesium-, Eisen- und Kupfer-Ionen, und
c) Wasser,
wobei die Gesamtmenge an oberflächenaktiven Agentien (a+b₁) 15 bis 90 Gew.-% beträgt und das Verhältnis zwischen der Gesamtmenge der anionischen oberflächenaktiven Agentien und der Gesamtmenge der nicht-ionischen oberflächenaktiven Agentien über 1 liegt.

2. Zusammensetzung nach Anspruch 1, dadurch gekennzeichnet, daß sie außerdem enthält:
d) mindestens ein nicht-wäßriges Lösungsmittel,
e) ein fließfähig machendes (fluidisierendes) nicht-ionisches oberflächenaktives Agens,
f) mindestens ein hydrotropes Mittel und/oder
g) eine Säure als pH-Wert-Regulator.

3. Zusammensetzung nach Anspruch 2, dadurch gekennzeichnet, daß die Gesamtmenge an oberflächenaktiven Agentien (a + b₁ + e) höchstens 90 Gew.-% beträgt und daß das Verhältnis zwischen der Gesamtmenge an anionischen oberflächenaktiven Agentien und der Gesamtmenge an nicht-ionischen oberflächenaktiven Agentien über 1 liegt.

4. Zusammensetzung nach einem der Ansprüche 1 oder 2, dadurch gekennzeichnet, daß das oberflächenaktive Agens (b₁) des Viskositätsregulators ein oberflächenaktives Agens umfaßt, das ausgewählt wird aus der Gruppe, die gebildet wird von den C₈-C₂₀-Fettsäureamiden und einem Amin der Formel in der R₁ und R₂ gleich oder verschieden sind und stehen für H oder eine C₁-C₄-Alkylgruppe, die durch eine oder mehr OH-Gruppen substituiert ist;
den mono- oder polyfunktionellen Säureamiden mit einer gesättigten Alkyl- oder Alkenyl-Kette, die gegebenenfalls oxyethyleniert oder oxypropyleniert sind;
den Alkylbetainen der Formel in der R₃ für einen Alkylrest oder einen Alkenylrest mit 8 bis 20 Kohlenstoffatomen, R₄ für -(CH₂)_{z}- oder -CH₂-CH(OH)-(CH₂)_{z}, x und y für gleiche oder ganze Zahlen mit einem Wert von 0 bis 5 und z für eine ganze Zahl von 1 bis 5 stehen;
den Alkylsulfobetainen der Formel in der R₃, R₄, x, y und z die oben angegebenen Bedeutungen haben;
den Alkylaminobetainen der Formel in der R₃, R₄, x, y und z die oben angegebenen Bedeutungen haben und n für eine ganze Zahl von 1 bis 6 steht;
den Alkylaminosulfobetainen der Formel in der R₃, R₄, x, y, z und n die oben angegebenen Bedeutungen haben;
den Alkylamidosulfobetainen der Formel in der R₃, R₄, x, y, z und n die oben angegebenen Bedeutungen haben;
den Estern einer Fettsäure und eines polyethoxylierten und/oder polypropoxylierten Alkylenpolyols mit 1 bis 100 Ethylenoxid- und/oder Propylenoxid-Gruppen, in denen die Fettsäuren 8 bis 20 Kohlenstoffatome enthalten und die Polyole ausgewählt werden aus der Gruppe 1,2-Ethandiol, 1,2-Propandiol, 1,2-Butandiol, Glycerin, Sorbitan und Glucose.

5. Zusammensetzung nach einem der Ansprüche 1 oder 2, dadurch gekennzeichnet, daß sie mindestens 40 Gew.-% an oberflächenaktiven Agentien enthält und daß sie mindestens ein anionisches oberflächenaktives Agens (a) umfaßt, das praktisch keine Ionen enthält, die ausfällbare Salze bilden können, um den Trübungspunkt der konzentrierten Zusammensetzung herabzusetzen.

6. Zusammensetzung nach Anspruch 1, dadurch gekennzeichnet, daß das oberflächenaktive Agens (b₁) des Viskositätsregulators ausgewählt wird aus dem Kopradiethanolamid, einem Amidosulfobetain, in dem der Rest R₃ einen gesättigten Alkylrest mit 10 bis 16 Kohlenstoffatomen und R₄ -CH₂-CHOH-CH₂- bedeuten, dem Dioleat von ethoxyliertem Propylenglycol, das im Durchschnitt 55 Ethylenoxidgruppen (OE) im Molekül enthält.

7. Zusammensetzung nach einem der Ansprüche 1 bis 6, dadurch gekennzeichnet, daß das anionische oberflächenaktive Agens (a) vorher neutralisiert worden ist.

8. Zusammensetzung nach Anspruch 5, dadurch gekennzeichnet, daß das oberflächenaktive Agens zur Herabsetzung des Trübungspunktes 0 bis 50 Gew.-% des die Viskosität regulierenden oberflächenaktiven Agens darstellt.

9. Zusammensetzung nach einem der Ansprüche 1 bis 8, dadurch gekennzeichnet, daß sie eine Mischung von die Viskosität regulierenden nicht-ionischen oberflächenaktiven Agentien enthält, die besteht aus polyethoxyliertem Propylenglycoldioleat mit 55 OE und Kopradiethanolamid.

10. Zusammensetzung nach einem der Ansprüche 1 bis 9, dadurch gekennzeichnet, daß das oberflächenaktive Agens (a) eine Alkylarylsulfonsäure darstellt, deren Alkylkette 8 bis 18 Kohlenstoffatome enthält, die durch ein Amin mit 1 bis 3 Hydroxyalkylgruppen neutralisiert worden ist.

11. Zusammensetzung nach Anspruch 10, dadurch gekennzeichnet, daß das oberflächenaktive Agens (a) eine (C₈-C₁₄)-Alkylbenzolsulfonsäure ist, die mit Monoethanolamin in Gegenwart von Ethanol und eines ethoxylierten Alkohols, der einen C₁₀-C₁₂-Alkylrest und 5 OE enthält, neutralisiert worden ist.

12. Zusammensetzung nach Anspruch 11, dadurch gekennzeichnet, daß das oberflächenaktive Agens (a) mindestens etwa 0,5 Gew.-% Natriumchlorid enthält (umfaßt).

13. Zusammensetzung nach Anspruch 12, dadurch gekennzeichnet, daß das oberflächenaktive Agens (a) mindestens etwa 2 Gew.-% Natriumsulfat enthält (umfaßt).

14. Zusammensetzung nach einem der Ansprüche 1 bis 13, dadurch gekennzeichnet, daß es sich bei dem Lösungsmittel um einen Alkohol, ausgewählt aus Ethanol, Isopropanol und Mischungen davon, handelt.

15. Zusammensetzung nach einem der Ansprüche 1 bis 14, dadurch gekennzeichnet, daß sie enthält 15 bis 90 Gew.-% einer Mischung aus mindestens einem anionischen oberflächenaktiven Agens und mindestens einem viskositätsregulierenden oberflächenaktiven Agens,
0,5 bis 20 % eines gelösten Salzes,
0 bis 10 % eines alkoholischen Lösungsmittels, gegebenenfalls eine Säure, wobei der Rest Wasser ist.

16. Zusammensetzung nach Anspruch 15, dadurch gekennzeichnet, daß sie enthält:
10 bis 70 Gew.-% mindestens eines anionischen oberflächenaktiven Agens,
2 bis 20 Gew.-% mindestens eines viskositätsregulierenden oberflächenaktiven Agens,
0,5 bis 20 % eines gelösten Salzes,
0 bis 45 Gew.-% eines fließfähig machenden (fluidisierenden) nicht-ionischen oberflächenaktiven Agens,
0 bis 10 % eines alkoholischen Lösungsmittels, wobei der Rest Wasser ist.

17. Zusammensetzung nach einem der Ansprüche 15 oder 16, dadurch gekennzeichnet, daß sie enthält
45 % Monoethanolamin(C₁₀-C₁₂)-alkylbenzolsulfonat,
7 % Natriumlauryläthersulfat,
3 % Propylenglycoldioleat mit 55 OE,
3 % Propylenglycol,
27 % eines ethoxylierten (C₁₀-C₁₂)-Alkohols mit 5 OE,
4 % Ammoniumlactat,
6 % Ethanol,
wobei der Rest Wasser ist.

18. Zusammensetzung nach einem der Ansprüche 15 oder 16, dadurch gekennzeichnet, daß sie enthält:
34 % Triethanolamin(C₁₀-C₁₂)-alkylbenzolsulfonat,
5 % eines ethoxylierten (C₁₀-C₁₂)-Alkohols mit 5 OE,
8,5 % eines Natrium(C₁₂-C₁₄)-alkyläthersulfats mit 2,2 OE,
11,9 % Kopradiethanolamid,
1,2 % eines ethoxylierten Propylenglycoldioleats mit 55 OE,
1,2 % Propylenglycol,
3,5 % Ammoniumlactat
5 % Schwefelsäure in Form einer 1 M Lösung,
2 % Ethanol,
wobei der Rest Wasser ist.

19. Verfahren zur Regulierung der Viskosität V₁ einer flüssigen konzentrierten Detergens-Zusammensetzung und der Viskosität V₂ der verdünnten Zusammensetzung, die durch Zugabe von Wasser erhalten wird, dadurch gekennzeichnet, daß es umfaßt die Zugabe eines Viskositätsregulierungsmittels, bestehend aus einer Kombination aus mindestens einem nicht-ionischen, amphoteren oder zwitterionischen oberflächenaktiven Agens und einer Säure oder ihrem Salz in gelöster Form, zu mindestens einem oberflächenaktiven Agens, gegebenenfalls im Gemisch mit mindestens einem nicht-ionischen oberflächenaktiven Agens zur Herstellung einer konzentrierten Zusammensetzung, wie sie in den Ansprüchen 1 oder 2 definiert ist.

## Patentansprüche (Patentansprüche für folgende(n) Vertragsstaat(en): AT, ES)

1. Verfahren zur Herstellung einer gießbaren, konzentrierten, klaren (durchsichtigen) flüssigen Detergens-Zusammensetzung, die mit Wasser verdünnbar ist unter Bildung einer viskosen verdünnten Zusammensetzung, dadurch gekennzeichnet, daß es zur Herstellung einer viskosen Zusammensetzung nach ihrem Verdünnen mit Wasser durch den Verbraucher umfaßt die Herstellung einer Mischung von
a) 10 bis 70 Gew.-% mindestens eines anionischen oberflächenaktiven Agens und
b) eine Kombination aus
b₁) 2 bis 20 Gew.-% mindestens eines oberflächenaktiven Agens, ausgewählt aus der Gruppe der nicht-ionischen, amphoteren und zwitterionischen oberflächenaktiven Agentien und
b₂) 0,5 bis 20 Gew.-% mindestens einer Säure oder ihres Salzes der allgemeinen Formel
$\text{A-C (I)}$
in der A steht für ein Anion, ausgewählt aus der Gruppe, die gebildet wird von den Anionen von gesättigten oder ungesättigten aliphatischen Säuren, die 1 bis 8 Kohlenstoffatome enthalten und gegebenenfalls Hydroxygruppen aufweisen, wie z.B. den Gruppen, die abgeleitet sind von Milchsäure, Propionsäure, Bernsteinsäure, Apfelsäure, Glycolsäure, Glycerinsäure, Weinsäure, Zitronensäure, Gluconsäure, Zuckersäure, Ameisensäure, Essigsäure, Buttersäure, Oxalsäure, Maleinsäure, Itaconsäure, und den Sulfat-, Jodid-, Bromid-, Chlorid-, Thiosulfat-, Bichromat- und Orthophosphat-Gruppen; und
C steht für H oder ein Kation, ausgewählt aus der Gruppe, die gebildet wird von den Natrium-, Kalium-, Calcium-, Ammonium-, Alkanolammonium-, Magnesium-, Eisen- und Kupfer-Ionen, und
c) Wasser,
wobei die Gesamtmenge an oberflächenaktiven Agentien (a+b₁) 15 bis 90 Gew.-% beträgt und das Verhältnis zwischen der Gesamtmenge der anionischen oberflächenaktiven Agentien und der Gesamtmenge der nicht-ionischen oberflächenaktiven Agentien über 1 liegt.

2. Verfahren nach Anspruch 1, dadurch gekennzeichnet, daß sie außerdem enthält:
d) mindestens ein nicht-wäßriges Lösungsmittel,
e) ein fließfähig machendes (fluidisierendes) nicht-ionisches oberflächenaktives Agens,
f) mindestens ein hydrotropes Mittel und/oder
g) eine Säure als pH-Wert-Regulator.

3. Verfahren nach Anspruch 2, dadurch gekennzeichnet, daß die Gesamtmenge an oberflächenaktiven Agentien (a + b₁ + e) höchstens 90 Gew.-% beträgt und daß das Verhältnis zwischen der Gesamtmenge an anionischen oberflächenaktiven Agentien und der Gesamtmenge an nicht-ionischen oberflächenaktiven Agentien über 1 liegt.

4. Verfahren nach einem der Ansprüche 1 oder 2, dadurch gekennzeichnet, daß das oberflächenaktive Agens (b₁) des Viskositätsregulators ein oberflächenaktives Agens umfaßt, das ausgewählt wird aus der Gruppe, die gebildet wird von den C₈-C₂₀-Fettsäureamiden und einem Amin der Formel in der R₁ und R₂ gleich oder verschieden sind und stehen für H oder eine C₁-C₄-Alkylgruppe, die durch eine oder mehr OH-Gruppen substituiert ist;
den mono- oder polyfunktionellen Säureamiden mit einer gesättigten Alkyl- oder Alkenyl-Kette, die gegebenenfalls oxyethyleniert oder oxypropyleniert sind;
den Alkylbetainen der Formel in der R₃ für einen Alkylrest oder einen Alkenylrest mit 8 bis 20 Kohlenstoffatomen, R₄ für -(CH₂)_{z}- oder -CH₂-CH(OH)-(CH₂)_{z}, x und y für gleiche oder ganze Zahlen mit einem Wert von 0 bis 5 und z für eine ganze Zahl von 1 bis 5 stehen;
den Alkylsulfobetainen der Formel in der R₃, R₄, x, y und z die oben angegebenen Bedeutungen haben;
den Alkylaminobetainen der Formel in der R₃, R₄, x, y und z die oben angegebenen Bedeutungen haben und n für eine ganze Zahl von 1 bis 6 steht;
den Alkylaminosulfobetainen der Formel in der R₃, R₄, x, y, z und n die oben angegebenen Bedeutungen haben;
den Alkylamidosulfobetainen der Formel in der R₃, R₄, x, y, z und n die oben angegebenen Bedeutungen haben;
den Estern einer Fettsäure und eines polyethoxylierten und/oder polypropoxylierten Alkylenpolyols mit 1 bis 100 Ethylenoxid- und/oder Propylenoxid-Gruppen, in denen die Fettsäuren 8 bis 20 Kohlenstoffatome enthalten und die Polyole ausgewählt werden aus der Gruppe 1,2-Ethandiol, 1,2-Propandiol, 1,2-Butandiol, Glycerin, Sorbitan und Glucose.

5. Verfahren nach einem der Ansprüche 1 oder 2, dadurch gekennzeichnet, daß man eine Zusammensetzung herstellt, die mindestens 40 Gew.-% an oberflächenaktiven Agentien enthält und mindestens ein anionisches oberflächenaktives Agens (a) umfaßt, das praktisch keine Ionen enthält, die ausfällbare Salze bilden können, um den Trübungspunkt der konzentrierten Zusammensetzung herabzusetzen.

6. Verfahren nach Anspruch 1, dadurch gekennzeichnet, daß das oberflächenaktive Agens (b₁) des Viskositätsregulators ausgewählt wird aus dem Kopradiethanolamid, einem Amidosulfobetain, in dem der Rest R₃ einem gesättigten Alkylrest mit 10 bis 16 Kohlenstoffatomen und R₄-CH₂-CHOH-CH₂- bedeuten, dem Dioleat von ethoxyliertem Propylenglycol, das im Durchschnitt 55 Ethylenoxidgruppen (OE) im Molekül enthält.

7. Verfahren nach einem der Ansprüche 1 bis 6, dadurch gekennzeichnet, daß das anionische oberflächenaktive Agens (a) vorher neutralisiert worden ist.

8. Verfahren nach Anspruch 5, dadurch gekennzeichnet, daß das oberflächenaktive Agens zur Herabsetzung des Trübungsprnnktes 0 bis 50 Gew.-% des die Viskosität regulierenden oberflächenaktiven Agens darstellt.

9. Verfahren nach einem der Ansprüche 1 bis 8, dadurch gekennzeichnet, daß sie eine Mischung von die Viskosität regulierenden nicht-ionischen oberflächenaktiven Agentien enthält, die besteht aus polyethoxyliertem Propylenglycoldioleat mit 55 OE und Kopradiethanolamid.

10. Verfahren nach einem der Ansprüche 1 bis 9, dadurch gekennzeichnet, daß das oberflächenaktive Agens (a) eine Alkylarylsulfonsäure darstellt, deren Alkylkette 8 bis 18 Kohlenstoffatome enthält, die durch ein Amin mit 1 bis 3 Hydroxyalkylgruppen neutralisiert worden ist.

11. Verfahren nach Anspruch 10, dadurch gekennzeichnet, daß das oberflächenaktive Agens (a) eine (C₈-C₁₄)-Alkylbenzolsulfonsäure ist, die mit Monoethanolamin in Gegenwart von Ethanol und eines ethoxylierten Alkohols, der einen C₁₀-C₁₂-Alkylrest und 5 OE enthält, neutralisiert worden ist.

12. Verfahren nach Anspruch 11, dadurch gekennzeichnet, daß das oberflächenaktive Agens (a) mindestens etwa 0,5 Gew.-% Natriumchlorid enthält (umfaßt).

13. Verfahren nach Anspruch 12, dadurch gekennzeichnet, daß das oberflächenaktive Agens (a) mindestens etwa 2 Gew.-% Natriumsulfat enthält (umfaßt).

14. Verfahren nach einem der Ansprüche 1 bis 13, dadurch gekennzeichnet, daß es sich bei dem Lösungsmittel um einen Alkohol, ausgewählt aus Ethanol, Isopropanol und Mischungen davon, handelt.

15. Verfahren nach einem der Ansprüche 1 bis 14, dadurch gekennzeichnet, daß man eine Zusammensetzung herstellt, die enthält:
15 bis 90 Gew.-% einer Mischung aus mindestens einem anionischen oberflächenaktiven Agens und mindestens einem viskositätsregulierenden oberflächenaktiven Agens,
0,5 bis 20 % eines gelösten Salzes,
0 bis 10 % eines alkoholischen Lösungsmittels, gegebenenfalls eine Säure, wobei der Rest Wasser ist.

16. Verfahren nach Anspruch 15, dadurch gekennzeichnet, daß man eine Zusammensetzung herstellt, die enthält:
10 bis 70 Gew.-% mindestens eines anionischen oberflächenaktiven Agens,
2 bis 20 Gew.-% mindestens eines viskositätsregulierenden oberflächenaktiven Agens,
0,5 bis 20 % eines gelösten Salzes,
0 bis 45 Gew.-% eines fließfähig machenden (fluidisierenden) nicht-ionischen oberflächenaktiven Agens,
0 bis 10 % eines alkoholischen Lösungsmittels, wobei der Rest Wasser ist.

17. Verfahren nach einem der Ansprüche 15 oder 16, dadurch gekennzeichnet, daß man eine Zusammensetzung herstellt, die enthält:
45 % Monoethanolamin-(C₁₀-C₁₂)-alkylbenzolsulfonat,
7 % Natriumlauryläthersulfat,
3 % Propylenglycoldioleat mit 55 OE,
3 % Propylenglycol,
27 % eines ethoxylierten (C₁₀-C₁₂)-Alkohols mit 5 OE,
4 % Ammoniumlactat,
6 % Ethanol,
wobei der Rest Wasser ist.

18. Verfahren nach einem der Ansprüche 15 oder 16, dadurch gekennzeichnet, daß man eine Zusammensetzung herstellt, die enthält:
34 % Triethanolamin-(C₁₀-C₁₂)-alkylbenzolsulfonat,
5 % eines ethoxylierten (C₁₀-C₁₂)-Alkohols mit 5 OE,
8,5 % eines Natrium(C₁₂-C₁₄)-alkyläthersulfats mit 2,2 OE,
11,9 % Kopradiethanolamid,
1,2 % eines ethoxylierten Propylenglycoldioleats mit 55 OE,
1,2 % Propylenglycol,
3,5 % Ammoniumlactat
5 % Schwefelsäure in Form einer 1 M Lösung,
2 % Ethanol,
wobei der Rest Wasser ist.

19. Verfahren zur Regulierung der Viskosität V₁ einer flüssigen konzentrierten Detergens-Zusammensetzung und der Viskosität V₂ der verdünnten Zusammensetzung, die durch Zugabe von Wasser erhalten wird, dadurch gekennzeichnet, daß es umfaßt die Zugabe eines Viskositätsregulierungsmittels, bestehend aus einer Kombination aus mindestens einem nicht-ionischen, amphoteren oder zwitterionischen oberflächenaktiven Agens und einer Säure oder ihrem Salz in gelöster Form, zu mindestens einem oberflächenaktiven Agens, gegebenenfalls im Gemisch mit mindestens einem nicht-ionischen oberflächenaktiven Agens, zur Herstellung einer konzentrierten Zusammensetzung, wie sie in den Ansprüchen 1 oder 2 definiert ist.
